# EUROPÄISCHE PATENTSCHRIFT

(11) **EP 0 392 249 B1**
(45) Veröffentlichungstag und Bekanntmachung des Hinweises auf die Patenterteilung: **01.06.1994**
(21) Anmeldenummer: 90105746.3
(22) Anmeldetag: 26.03.1990
(51) Int. Cl.: B65H 67/06

(54) **Informationssystem innerhalb eines Verbundes zwischen je einer oder mehreren Spinn- und Spulmaschinen**
Information system within a connection between one or more spinning and winding machines
Système d'information dans une connexion entre un ou plusieurs métiers à filer ou machines de bobinage

(30) Priorität: 11.04.1989 DE 3911799
(43) Veröffentlichungstag der Anmeldung: 17.10.1990
(73) Patentinhaber: W. SCHLAFHORST AG & CO., D-41061 Mönchengladbach (DE)
(72) Erfinder: Grecksch, Hans, D-4050 Mönchengladbach 1 (DE); Surkamp, Paul, D-4152 Kempen (DE); Wirtz, Ulrich, Dr.-Ing., D-4050 Mönchengladbach 5 (DE); Bucken, Rene, D-4155 Grefrath (DE); Derichs, Josef, Dr.-Ing., D-4050 Mönchengladbach 1 (DE)

(56) Entgegenhaltungen:
- EP-A- 0 342 527
- EP-A- 0 392 278
- DE-A- 3 308 171
- DE-A- 3 601 832
- DE-A- 3 628 045
- DE-A- 3 742 112
- DE-A- 3 822 800
- PATENT ABSTRACTS OF JAPAN vol. 12, no. 338 (C-527)(3185) 12 September 1988,& JP-A-63 99335 (MURATA MACH LTD) 30 April 1988,

## Beschreibung

Die Erfindung betrifft ein Informationssystem innerhalb eines Verbundes zwischen je einer oder mehreren Spinn- und Spulmaschinen, in dem von den Spinnmaschinen erzeugte Kopse unterschiedlicher Garnpartien einzeln gemeinsam mit je einer Palette als Transporteinheit den Spulmaschinen oder Spulmaschinenabschnitten zugeführt werden, wobei die Transporteinheiten codiert sind.

Durch die DE-OS 17 85 329 ist es bekannt, in einem Verbund zwischen mehreren Spinn- und Spulmaschinen verschiedene Garnpartien zu verarbeiten. Dabei ist auch beschrieben, die Spulmaschinen in verschiedene Abschnitte aufzuteilen, die die Kopse aus den unterschiedlichen Garnpartien verarbeiten sollen. Diese Kopse werden durch ein Zuführförderband diesen Spulabschnitten zugeführt, welches Träger für einzelnen Kopse besitzt. Diese Träger besitzen Codierungen, die ein Zuführen der Kopse in den betreffenden Spulabschnitt sichern.

Eine ähnliche Vorrichtung, bei der die Einzelträger für die Kopse Codierungen aufweisen, beschreibt die DE-OS 33 08 171. Entsprechend der Trägercodierungen werden hier Weichen gesteuert, die ebenfalls die Zuführung zum jeweiligen Spulabschnitt bewirken.

In der CH-PS 410 718 ist ein Verfahren beschrieben, die Hülsen der Kopse so zu kennzeichnen, daß später die Spinnstelle erkannt werden kann, auf der der jeweilige Kops hergestellt wurde. Auf diese Weise war es möglich, zum Beispiel an der Spulmaschine bei häufig auftretenden Fadenbrüchen Rückschlüsse auf die Spinnstelle zu ziehen, um entsprechend Abhilfe zu schaffen.

Durch die DE 37 42 112 A ist weiter eine Transporteinrichtung für Textilspulen bekannt, die Transportelemente mit codierbaren Informationsträgern aufweist. Die auf den Informationsträgern enthaltenen Hinweise lassen Rückschlüsse auf den jeweiligen Herstellungsort der Spule zu, so daß die in einer nachgeschalteten Prüfstation als "out of standard" erkannten Spulen einer bestimmten Spulstelle zugeordnet werden können. Auf diese Weise können fehlerhaft arbeitende Spulstellen leicht identifiziert werden. Eine Unterscheidung hinsichtlich unterschiedlicher Garnpartien ist bei dieser bekannten Einrichtung nicht vorgesehen.

Die Aufgabe der Erfindung besteht darin, innerhalb eines Verbundes zwischen Spinn- und Spulmaschinen die Erkennung der Partie und der Herkunft der Kopse zu verbessern.

Diese Aufgabe wird erfindungsgemäß durch den Anspruch 1 gelöst. Die Erfindung ist durch die Ansprüche 2 bis 11 vorteilhaft weitergebildet.

Das erfindungsgemäße Informationssystem ermöglicht sowohl die partiegerechte Verarbeitung von Kopsen als auch die Identifikation der jeweiligen Spinnstelle, um bei erkannter schlechter Kopsqualität unmittelbar auf die Spinnstelle einwirken zu können, an der diese Kopse hergestellt wurden. Damit sichert die Erfindung bei einer hohen Flexibilität des Verbundes gleichzeitig eine effektive Qualitätsüberwachung. Vorteilhaft ist außerdem die getrennte Codierung. So kann es durchaus vorkommen, daß bei der Zuführung der Kopse zu den Spulstellen im Bereich des gemeinsamen Zuführweges die Einheit Kops/Palette, zum Beispiel durch Eingriff von Hand, getrennt wird. Da die Partie ausschließlich an der Hülsenfarbe erkannt wird, kann auch bei einem Austausch der jeweiligen Palette auf die der Kops aufgesetzt ist, keine Zuführung in einen Spulabschnitt für eine andere Partie erfolgen. Das ist deshalb von besonderer Bedeutung, weil das Umspulen eines Kopses aus einer anderen Partie auf eine Kreuzspule erhebliche Folgen bei deren Weiterverarbeitung hat. Hinzu kommt, daß bei ohnehin für die verschiedenen Partien verwendeten Hülsen unterschiedlicher Farbe keine zusätzliche Kennzeichnung notwendig ist, um deren Steuerung zu bewirken.

Die Erfindung soll nachstehend anhand eines Ausführungsbeispieles erläutert werden. In der Zeichnung zeigen
- Fig. 1: eine schematische Draufsicht des gesamten Verbundes,
- Fig. 2: eine Seitenansicht des Verbundes,
- Fig. 3: einen Ausschnitt einer Vorrichtung einer Spulstelle zum Kennzeichnen einer Transporteinheit,
- Fig. 4: die Vorrichtung gemäß Fig. 3 während des Kennzeichnens und
- Fig. 5: eine Vorrichtung zum Aufschieben der Kennzeichnungsringe in Richtung der Basis der Paletten.

Der in den Fig. 1 und 2 dargestellte Verbund zwischen einer Spinnmaschine 1 und einer Spulmaschine 7 ist eine vereinfachte Darstellung. Nach dieser Darstellung wird von jeder der beiden Spinnmaschinenseiten je eine Garnpartie hergestellt. Beim Doffen werden die von den Spinnstellen 2 erzeugten Kopse 4 auf ein mit Aufsteckdornen versehenes Förderband 3 aufgesetzt. Analog erfolgt das Aufsetzen der auf den Spinnstellen 2′ erzeugten Kopse 4′ auf die Aufsteckdorne des Förderbandes 3′. Diese Förderbänder 3 beziehungsweise 3′ werden durch Motoren 25 beziehungsweise 25′ auf Basis von spulmaschinenseitigen Anforderungssignalen intermittierend angetrieben. Die Zuführung der jeweiligen Hülsen 5 beziehungsweise 5′ erfolgt über Rückführbänder 6 beziehungsweise 6′ zu Aufsetzeinrichtungen 39 beziehungsweise 39′. Das Aufsetzen erfolgt auf in der Zeichnung dargestellte Dorne des Förderbandes 3 beziehungsweise 3′.

An der Kopslieferstelle 24 werden die Kopse 4 beziehungsweise 4′ auf Paletten 33 aufgesetzt, die in einem geschlossenen spulmaschinenseitigen Kreislauf umlaufen.

Am vorderen Ende der Förderbänder 3 beziehungsweise 3′ sind Zähleinrichtungen 26 beziehungsweise 26′ angeordnet. Diese Zähleinrichtungen 26 beziehungsweise 26′, zum Beispiel Schieberegister, sind auf die Anzahl der Spinnstellen 2 beziehungsweise 2′ geeicht. Sie beginnen also ihre Zählung nach Lieferung einer der Spinnstellenanzahl entsprechenden Zahl von Kopsen wieder mit 1. Dadurch können sie jeden Kops 4 beziehungsweise 4′ der Spinnstelle 2 beziehungsweise 2′ zuordnen, von der er hergestellt wurde. Nach dem Umsetzen des Kopses 4 beziehungsweise 4′, welcher die zugehörige Zähleinrichtung 26 beziehungsweise 26′ passiert hat, auf die bereitstehende Palette 33 wird diese in eine Lösch- und Codiereinrichtung 28 transportiert. Diese Lösch- und Codiereinrichtung 28 steht mit den Zähleinrichtungen 26 und 26′ in Verbindung. Nach dem Löschen der letzten Information vom vorangehenden Umlauf der Palette 33 auf dem mit ihr verbundenen Speicherchip 36 wird die von der jeweiligen Zähleinrichtung 26 beziehungsweise 26′ übermittelte Spinnstellennummer neu codiert.

Statt der Lösch- und Codiereinrichtung 28 kann auch eine Leseeinrichtung 28′ zum Einsatz kommen. Die Paletten besitzen in diesem Fall eine feste Codierung. Die Leseeinrichtung 28′ erkennt diese Codierung, verbindet diese mit der von der jeweiligen Zähleinrichtung 26 beziehungsweise 26′ übermittelten Spinnstellennummer und sendet diese Information an eine Zentraleinheit 15. Diese Informationsverbindung ist durch eine unterbrochene Linie 15′ dargestellt.

Am Ende der Förderbänder 3 beziehungsweise 3′ können zusätzlich in der Zeichnung nicht dargestellte Speicher angeordnet sein. Vorteilhaft sind dann die Zähleinrichtungen 26 beziehungweise 26′ am der Kopslieferstelle 24 zugewandten Ende der Speicher angeordnet. In jedem Fall muß abgesichert sein, daß die Information über die Spinnstelle solange gespeichert ist, bis der jeweilige Kops 4 beziehungsweise 4′ mit der ihn tragenden Palette 33 an der Codiereinrichtung 28 oder Leseeinrichtung 28′ eintrifft.

Nach Verlassen der Lösch- und Codiereinrichtung 28 beziehungsweise Leseeinrichtung 28′ gelangt der Kops 4 beziehungsweise 4′ durch eine Vorbereitungseinrichtung 31, in der das Fadenende für das Umspulen bereitgelegt wird. An einer beiden Kopsarten 4 und 4′ gemeinsamen Zuführbahn 9 ist ein Farbsensor 10 angeordnet. Dieser Farbsensor 10 erkennt die Farbe der jeweiligen Hülse 5 beziehungsweise 5′ des Kopses 4 beziehungsweise 4′. Da diese Farben jeweils für eine Partie gleich sind, ist mit diesem Farbsensor 10 auch gleichzeitig die Partie erkennbar. Dieser Farbsensor 10 steht mit einer Weiche 11 in Verbindung. Diese Weiche 11 steuert den jeweiligen Kops 4 beziehungsweise 4′ mit seiner Palette 33 in den für ihn bestimmten Spulabschnitt 8 beziehungsweise 8′ über getrennte Zuführbahnen 12 beziehungsweise 12′. Diese Zuführbahnen 12 beziehungsweise 12′, die vereinfacht dargestellt sind, können zum Beispiel aus selbständigen Umlaufbahnen oder auch aus einem reversierenden Band bestehen. Bei diesen Varianten handelt es sich um bekannte Speichereinrichtungen, die erforderlich sind, um Schwankungen der Spulgeschwindigkeiten auszugleichen. Beim Nachrücken eines Kopses 4 beziehungsweise 4′ mit Palette 33 in die Abspulstellung wird im Bereich der Bereitstellungsführungen zur Spulstelle ein Speicherplatz frei. In diesen Speicherplatz wird dann ein sich im Bereich des zugehörigen Zuführbandes 12 beziehungsweise 12′ zirkulierender Kops 4 beziehungsweise 4′ mit seiner Palette 33 eingeführt. Das kann zum Beispiel über Weichen erfolgen. Im Bereich der Spulstellen 8 beziehungsweise 8′ sind Zähleinrichtungen 32 angeordnet, die die Anzahl der Fadenbrüche pro Kops 4 beziehungsweise 4′ erkennen. Diese Zähleinrichtungen 32 stehen mit den entsprechenden Fadenüberwachungsorganen der Spulstelle in Verbindung. Bei Überschreitung einer vorgebbaren Fadenbruchanzahl je Kops wird von der jeweiligen Zähleinrichtung 32 ein Hebel 35 betätigt. Dieser Hebel hebt in diesem Falle einen Ring 34, der auf dem Dorn der Palette 33 aufgesteckt ist, um einen bestimmten Betrag aus. Dieser Ring 34 ist mindestens so schwer auf dem Dorn verschiebar, daß er durch das Eigengewicht des Kopses nicht wieder in Richtung Grundplatte der Palette 33 verschoben werden kann. Nach dem Austrag des Kopses 4 beziehungsweise 4′ aus der Spulstelle wird dieser zusammen mit der dazugehörigen Palette 33 auf eine gemeinsame Rückführbahn 13 geführt. An dieser Rückführbahn 13 ist nach der letzten Spulstelle ein Sensor 14 in Höhe der Ringe 34 angeordnet. Dieser Sensor erkennt, wenn ein Ring über seine normale Position nach oben geschoben ist. Dieser Sensor 14 steht in einer Wirkverbindung mit einer Leseeinrichtung 16.

Wurde vom Sensor 14 erkannt, daß ein Ring 34 über der normalen Position liegt, tritt die Leseeinrichtung 16 in Funktion. Sie erkennt die Codierung auf dem Speicherchip 36. Diese Information wird an die Zentraleinheit 15 übermittelt, die dann die defekte Spulstelle anzeigt, die einen Kops 4 beziehungsweise 4′ erzeugt hat, der zu einer überdurchschnittlichen Fadenbruchzahl in der Spulstelle geführt hat.

Im Falle einer bleibenden Codierung der Palette 33 kann die Zentraleinheit diese Codierung der jeweiligen Spinnstelle zuordnen, da sie die entsprechende Information von der Leseeinrichtung 28′ erhalten hat. An der Rückführbahn 13 ist im Anschluß an die Leseeinrichtung 16 ein Sensor 17 für Restkopse angeordnet, der, wenn er feststellt, daß ein mit einem noch abspulbaren Fadenrest versehener Kops 4 beziehungsweise 4′ ankommt, eine Weiche 18 steuert, die diesen Kops 4 beziehungsweise 4′ in eine Rückführbahn 29 für Restkopse leitet. An dieser Rückführbahn 29 ist ebenfalls eine Vorbereitungseinrichtung 30 angeordnet. Nach der Weiche 18 ist eine Aufschiebeeinrichtung 19 für die Ringe 34 angeordnet, die diese Ringe wieder in ihre Normalposition nach unten verschiebt. Im schrägen Verlauf der Unterkante von vorteilhafterweise paarweise auf beiden Seiten der Rückführbahn 13 angeordneten Hebeln 37 sind Rollen 38 angeordnet, um ein leichtes Aufgleiten des jeweiligen Ringes 34 zu sichern. Diese Aufschiebeeinrichtung 19 kann selbstverständlich auch vor der Weiche 18 angeordnet werden, um ein mehrmaliges Erfassen des gleichen Kopses 4 beziehungssweise 4′ durch die Leseeinrichtung 16 auch ohne erneute Überschreitung der vorgegebenen Fadenbruchzahl zu vermeiden.

Vor beziehungsweise an der Hülsenabzugsvorrichtung 21 ist ein weiterer Farbsensor 20 angeordnet, der über die Hülsenfarbe die entsprechende Partie erkennt. Er steuert dann die Hülsenabzugsvorrichtung 21 so, daß die Hülse auf das zugehörige Hülsenrückführband 6 beziehungsweise 6′ abgelegt wird.

Der Farbsensor 20 steht außerdem mit einer Steuereinheit 22 in Verbindung. Wenn der Sensor 23 die Ankunft einer leeren Pallette 33 an der Kopslieferstelle 24 erkennt, wird von der Steuereinheit 22 abgefragt, welcher Partie die letzte abgezogene Hülse 5 beziehungsweise 5′ zugehört. Über eine weitere Steuereinheit 27, die auch Bestandteil der Steuereinheit 22 sein kann, wird der Motor 25 beziehungsweise 25′ angesteuert, der das Förderband 3 beziehungsweise 3′ ansteuert, welches der Partie entspricht, der die letzte abgezogene Hülse 5 beziehungsweise 5′ angehört. Entsprechend wird auch von der Steuereinheit 22 die Kopslieferstelle 24 gesteuert.

## Patentansprüche

1. Informationssystem innerhalb eines Verbundes Spinn-/Spulmaschine, mit Spinnmaschinen (1) zum Fertigen von Kopsen (4,4') mit unterschiedlichen Garnpartien sowie codierbaren, als Paletten (33) ausgebildeten Transporteinheiten für die Einzelzuführung der auf den Paletten angeordneten Kopse zu den Spulmaschinen (7) oder zu Spulmaschinenabschnitten (8,8'), wobei an jeder Palette (33) ein lesbarer Informationsträger (36) zur Aufnahme einer Information über eine Spinnstelle (2) angeordnet ist,
dadurch gekennzeichnet,
- daß das Informationssystem eine Zähleinrichtung (26 beziehungsweise 26') zum Erfassen von Spinnstellennummern aufweist,
- daß die Zähleinrichtung (26 beziehungsweise 26') mit einer Lösch- und Codiereinrichtung (28) beziehungsweise einer Leseeinrichtung (28') verbunden ist,
- daß in den Spulstellen (8, 8') Zähleinrichtungen (32) vorhanden sind, die die Anzahl der Fadenbrüche beim Abwickeln eines Kopses (4, 4') zählen
- daß verschiedenfarbige Kopshülsen (5, 5') zum Kennzeichnen unterschiedlicher Garnpartien Verwendung finden,
- und daß ein mit wenigstens einer Weiche (11) funktionell verbundener Farbsensor (10) die Kopse (4,4') in Abhängigkeit der Farbe ihrer Kopshülsen (5,5') auf die entsprechenden Spulmaschinnenabschnitte (8,8') verteilt.

2. Informationssystem nach Anspruch 1, dadurch gekennzeichnet,
- daß im Bereich der Spulmaschine (7) eine Transportwege (9, 13) aufweisende, eine geschlossene Schleife bildende Transporteinrichtung angeordnet ist, in der die Paletten (33) umlaufen,
- daß die Transporteinrichtung durch Spulstellen (8, 8') hindurchführt, denen jeweils unterschiedliche Garnpartien enthaltende Kopse (4, 4') zustellbar sind
- und daß nacheinander am Transportweg (9, 13) eine für alle Garnpartien gemeinsame Hülsenabzugsvorrichtung (21) sowie eine gemeinsame Kopslieferstelle (24) angeordnet ist.

3. Informationssystem nach Anspruch 2, dadurch gekennzeichnet, daß an einer Rückführbahn (13) ein Farbsensor (20) angeordnet ist, der die Hülsenabzugsvorrichtung (21) steuert, die die Hülsen (5, 5') einem zu dem zugehörigen Spinnmaschinenbereich führenden Transportmittel (6, 6') zuführt.

4. Informationssystem nach Anspruch 3, dadurch gekennzeichnet, daß der Farbsensor (20) eine Steuerverbindung zur Kopslieferstelle (24) besitzt, die die Bereitstellung eines Kopses (4, 4') der der abgezogenen Hülse (5, 5') entsprechenden Partie bewirkt.

5. Informationssystem nach einem der Ansprüche 1 bis 4, dadurch gekennzeichnet, daß an einer gemeinsamen Zuführbahn (9) der Kopse zu den Spulmaschinen oder Spulmaschinenabschnitten ein deren Hülsenfarbe erkennender Farbsensor (10) angeordnet ist, der die Steuerung der Transporteinheiten (4, 4', 33) in die für die Garnpartien vorgesehenen Spulstellen (8, 8') bewirkt.

6. Informationssystem nach einem der Ansprüche 1 bis 5, dadurch gekennzeichnet, daß an Zulieferstrecken (3, 3') der Kopse (4, 4') zur Kopslieferstelle (24) Zähleinrichtungen (26, 26') angeordnet sind, die über ein Abzählen der zugelieferten Kopse (4, 4') die Herstellungs-Spinnstelle identifizieren und diese Information an eine Codiereinrichtung (28) oder Leseeinrichtung (28') übermitteln, die diese dem Informationsträger (36) der Palette (33) zuordnet, auf die der Kops (4, 4') aufgesetzt wird.

7. Informationssystem nach Anspruch 6, dadurch gekennzeichnet, daß der Informationsträger (36) lese-, lösch- und codierbar ist und an der Kopslieferstelle eine Codiereinrichtung (28) für die Codierung des Zählergebnisses der jeweiligen Zähleinrichtung (26, 26') vorhanden ist.

8. Informationssystem nach einem der Ansprüche 1 bis 7, dadurch gekennzeichnet, daß in den Spulstellen (8, 8') Kennzeichnungsmittel (35) angeordnet sind, die die Transporteinheit (33) bei Überschreitung einer vorgegebenen Fadenbruchzahl kennzeichnen.

9. Informationssystem nach Anspruch 8, dadurch gekennzeichnet, daß an der Rückführbahn (13) ein Sensor (14), der eine an einer Spulstelle angebrachte Kennzeichnung erkennt, und eine Leseeinrichtung (16) zum Lesen der der Spinnstellennummer entsprechenden Codierung der Palette (33) angeordnet sind, wobei eine Steuerschaltung vorhanden ist, die die gelesenen Spinnstellennummern nur dann an eine Zentraleinheit (15) übermittelt, wenn der Sensor (14) die die Überschreitung einer vorgegebenen Fadenbruchzahl anzeigende Kennzeichnung der Spulstelle (8, 8') festgestellt hat.

10. Informationssystem nach Anspruch 8, dadurch gekennzeichnet, daß die Paletten (33) Dorne aufweisen, auf die Ringe (34) so aufgeschoben sind, daß sie sich relativ schwer verschieben lassen, und an den Spulstellen (8, 8') in Höhe dieser Ringe Hebel (35) vorhanden sind, die die Ringe (34) um einen bestimmten Betrag anheben können, und daß diese Hebel (35) durch die Zähleinrichtung (32) für die Fadenbruchzahl steuerbar sind.

11. Informationssystem nach Anspruch 10, dadurch gekennzeichnet, daß der Sensor (14) in Höhe der Ringe (34) angeordnet ist und deren Höhenposition erkennt.

## Claims

1. Information system within a spinning/winding machine connection, with spinning machines (1) for the production of cops (4, 4') with different yarn parts as well as conveyor units which can be coded and are constructed as pallets (33) for the individual supply of the cops arranged on the pallets to the winding machine (7) or to winding machine sections (8, 8'), on each pallet (33) a legible information carrier (36) being provided for receiving information about a spinning station (2),
characterised in that,
- the information system comprises a counting device (26 respectively 26') for ascertaining spinning station numbers,
- the counting device (26 respectively 26') is connected to an erasing and coding device (28) respectively a reading device (28'),
- provided at the winding stations (8, 8') are counting devices (32), which count the number of yarn breakages on winding off a cop (4, 4')
- cop tubes (5, 5') of different colours are used for identifying different yarn parts,
- and that a colour sensor (10) functionally connected to at least one deflector (11) distributes the cops (4, 4') depending on the colour of their cop tubes (5, 5') to the corresponding winding machine sections (8, 8').

2. Information system according to Claim 1, characterised in that
- located in the region of the winding machine (7) is a conveyor device comprising conveyor paths (9, 13) and forming a closed loop, in which device the pallets (33) revolve,
- the conveyor device travels through winding stations (8, 8'), to which cops (4, 4') containing respectively different yarn parts can be supplied
- and arranged one after the other on the conveyor path (9, 13) is a tube removal device (21) common to all yarn parts as well as a common cop delivery station (24).

3. Information system according to Claim 2, characterised in that located on a return path (13) is a colour sensor (20), which controls the tube removal device (21), which supplies the tubes (5, 5') to conveying means (6, 6') leading to the associated spinning machine region.

4. Information system according to Claim 3, characterised in that the colour sensor (20) has a control connection to the cop delivery station (24), which makes a cop (4, 4') available to the part corresponding to the removed tube (5, 5').

5. Information system according to one of Claims 1 to 4, characterised in that located on a common supply path (9) of the cops to the winding machines or winding machine sections is a colour sensor (10) recognising the colour of the tube, which sensor brings about the control of the conveying units (4, 4', 33) in the winding stations (8, 8') provided for the yarn parts.

6. Information system according to one of Claims 1 to 5, characterised in that located on supply segments (3, 3') of the cops (4, 4') to the cop delivery station (24) are counting devices (26, 26'), which identify the production spinning station by counting off the cops (4, 4') supplied and transmit this information to a coding device (28) or reading device (28'), which assigns the latter to the information carrier (36) of the pallet (33), on which the cop (4, 4') is placed.

7. Information system according to Claim 6, characterised in that the information carrier (36) is legible, can be erased and coded and provided at the cop delivery station is a coding device (28) for the coding of the counter leading of the respective counting device (26, 26').

8. Information system according to one of Claims 1 to 7, characterised in that located in the winding stations (8, 8') are identification means (35), which identify the conveyor unit (33) on exceeding a given number of yarn breakages.

9. Information system according to Claim 8, characterised in that located on the return path (13) is a sensor (14), which recognises an identification located at a winding station and a reading device (16) for reading the coding of the pallet (33) corresponding to the spinning station number, a control circuit being provided which transmits the spinning station numbers read solely to a central unit (15) if the sensor (14) has ascertained the identification of the winding station (8, 8') indicating that a given number of yarn breakages has been exceeded.

10. Information system according to Claim 8, characterised in that the pallets (33) comprise mandrels, onto which rings (34) are fitted so that they are relatively difficult to move and at the winding stations (8, 8'), at the height of these rings, levers (35) are provided, which are able to lift the rings (34) by a certain amount, and that these levers (35) can be controlled by the counting device (32) for the number of yarn breakages.

11. Information system according to Claim 10, characterised in that the sensor (14) is located at the height of the rings (34) and recognises their vertical position.

## Revendications

1. Système d'information à l'intérieur d'une combinaison de métiers à filer et de bobinoirs, comprenant des métiers à filer (1) destinés à confectionner des canettes (4, 4') qui sont pourvues de fils provenant de lots différents, ainsi que des unités de transport qui sont réalisées sous la forme de supports individuels (33), qui peuvent être codées et qui sont destinées à amener individuellement aux bobinoirs (7) ou à des parties de bobinoir (8, 8') les canettes disposées sur les supports individuels, cependant qu'un support d'information qui peut être lu (36) est disposé sur chaque support individuel (33) en vue de recevoir une information sur une tête de filage (2), caractérisé :
- par le fait que le système d'information comporte un dispositif de comptage (26, respectivement 26') destiné à détecter des numéros de têtes de filage,
- par le fait que le dispositif de comptage (26, respectivement 26') est relié à un dispositif d'effaçage et de codage (28) ou à un dispositif de lecture (28'), respectivement,
- par la présence dans les postes de bobinage (8, 8') de dispositifs de comptage (32) qui comptent le nombre des ruptures de fil lors du dévidage d'une canette (4, 4'),
- par le fait que des busettes (5, 5') de couleurs différentes trouvent une utilisation en vue de caractériser des lots de fils différents,
- et par le fait qu'un détecteur de couleurs (10) relié fonctionnellement à au moins un aiguillage (11) distribue les canettes (4, 4') aux parties de bobinoir correspondantes (8, 8') en fonction de la couleur de leurs busettes (5, 5').

2. Système d'information selon la revendication 1, caractérisé :
- par le fait qu'est disposé dans la région du bobinoir (7) un dispositif transporteur qui présente des voies de transport (9, 13), qui forme une boucle fermée et dans lequel circulent les supports individuels (33),
- par le fait que le dispositif transporteur passe à travers des postes de bobinage (8, 8') auxquels on peut amener à chaque fois des canettes (4, 4') pourvues de fils qui proviennent de lots différents,
- et par le fait que sont disposés successivement sur la voie de transport (9, 13) un dispositif d'évacuation des busettes (21), lequel est commun à tous les lots de fils, et un poste commun d'alimentation en canettes (24).

3. Système d'information selon la revendication 2, caractérisé par le fait qu'un détecteur de couleurs (20) est disposé sur une voie de retour (13), et qu'il commande le dispositif d'évacuation des busettes (21) qui amène les busettes (5, 5') à un moyen transporteur (6, 6') conduisant à la zone associée du métier à filer.

4. Système d'information selon la revendication 3, caractérisé par le fait que le détecteur de couleurs (20) comporte une liaison de commande qui va vers le poste d'alimentation en canettes (24) et qui produit la mise à disposition d'une canette (4, 4') du lot correspondant à la busette évacuée (5, 5').

5. Système d'information selon l'une des revendications 1 à 4, caractérisé par le fait qu'est disposé sur une voie commune (9) amenant les canettes aux bobinoirs ou aux parties de bobinoir un détecteur de couleurs (10) qui reconnaît la couleur des busettes de celles-ci et qui produit la commande des unités de transport (4, 4', 33) dans les postes de bobinage (8, 8') prévus pour les lots de fil.

6. Système d'information selon l'une des revendications 1 à 5, caractérisé par le fait que sont disposés sur des trajets (3, 3') qui amènent les canettes (4, 4') au poste d'alimentation en canettes (24) des dispositifs de comptage (26, respectivement 26') qui identifient la tête de fabrication par filage par l'intermédiaire d'un comptage des canettes amenées (4, 4') et qui transmettent cette information à un dispositif de codage (28) ou à un dispositif de lecture (28'), lequel l'associe au support d'information (36) du support individuel (33) sur lequel la canette (4, 4') est posée.

7. Système d'information selon la revendication 6, caractérisé par le fait que le support d'information (36) peut être lu, effacé et codé, et qu'un dispositif de codage (28) est présent sur le poste d'alimentation en canettes en vue du codage du résultat du comptage du dispositif de comptage correspondant (26, 26').

8. Système d'information selon l'une des revendications 1 à 7, caractérisé par le fait que des moyens de marquage (35) sont disposés dans les postes de bobinage (8, 8'), et qu'ils marquent l'unité de transport (33) lorsqu'un nombre prédéterminé de ruptures de fil est dépassé.

9. Système d'information selon la revendication 8, caractérisé par le fait que sont disposés sur la voie de retour (13) un capteur (14) qui détecte un marquage apposé sur une tête de filage, ainsi qu'un dispositif de lecture (16) destiné à lire le codage du support individuel (33) qui correspond au numéro de la tête de filage, cependant qu'est présent un circuit de commande qui ne transmet les numéros de tête de filage lus à une unité centrale (15) que si le capteur (14) a détecté le marquage du poste de bobinage (8, 8') qui indique le dépassement d'un nombre prédéterminé de ruptures de fil.

10. Système d'information selon la revendication 8, caractérisé par le fait que les supports individuels (33) comportent des tenons sur lesquels des bagues (34) sont enfoncées d'une manière telle qu'il soit relativement difficile de les faire coulisser, et que sont présents sur les postes de bobinage (8, 8'), au niveau de ces bagues, des leviers (35) qui peuvent soulever les bagues (34) d'une quantité déterminée, et par le fait que ces leviers (35) peuvent être commandés par le dispositif de comptage (32) qui compte les ruptures de fil.

11. Système d'information selon la revendication 10, caractérisé par le fait que le capteur (14) est disposé au niveau des bagues (34), et qu'il détecte la position en hauteur de celles-ci.
